# EUROPÄISCHE PATENTSCHRIFT

(11) **EP 1 475 306 B1**
(45) Veröffentlichungstag und Bekanntmachung des Hinweises auf die Patenterteilung: **07.03.2007**
(21) Anmeldenummer: 03010472.3
(22) Anmeldetag: 09.05.2003
(51) Int. Cl.: B65B 19/28, B65B 19/22, B65B 59/00, B65B 59/04

(54) **Maschine zur Herstellung von Zigarettenpackungen**
Machine for manufacturing packets of cigarettes
Machine pour la fabrication de paquets de cigarettes

(43) Veröffentlichungstag der Anmeldung: 10.11.2004
(73) Patentinhaber: Hauni Primary International GmbH, 21493 Schwarzenbek (DE)
(72) Erfinder: Grossmann, Jürgen, 21465 Wentorf (DE); Borm, Christina, 21483 Gülzow (DE); Kleine Wächter, Michael, 23881 Lankau (DE)
(74) Vertreter: Seemann, Ralph

(56) Entgegenhaltungen:
- EP-A- 0 268 917
- EP-A- 1 142 788
- US-A- 5 678 385

## Beschreibung

Die Erfindung betrifft eine Maschine zur Herstellung von Zigarettenpackungen, wobei jede Packung eine im Umhüllungsmaterial eingehüllte Zigarettengruppe aufweist, die Maschine eine Anzahl an Förderorganen aufweist und jedes Förderorgan mehrere Förderelemente aufweist, die in Kontakt mit der Zigarettengruppe und/oder dem Umhüllungsmaterial gebracht werden und mit jeweils einem Förderelement eines angrenzenden Förderorgans zusammenwirken.

Eine derartige Maschine zur Herstellung von Zigarettenpackungen ist aus dem Dokument EP-A-1 142 788 bekannt. Bei dieser Maschine ist die Anzahl der Taschen bzw. Faltorgane pro Transportrad bzw. -band so abgestimmt, dass stets eine feste Zuordnung der Taschen eines Transportrades mit den Taschen eines weiteren Transportrades stets zusammenarbeitet. Beispielsweise wird eine Zigarettengruppe von einer Tasche 1 des Transportrades I ausschließlich immer an eine Tasche 1 oder 7 des Transportrades II übergeben.

Weiterhin ist in US-A-5 678 385 eine Verpackungsmaschine gemäß dem Oberbegriff des Anspruchs 1 für die Fertigung von Zigarettenpackungen beschrieben, die mehrere Verpackungseinheiten mit Faltorganen zum Falten von Zuschnitten, zur Bildung von Packungen sowie Aggregate für die Bevorratung und Handhabung von Verpackungsmaterial aufweist. Die Verpackungseinheiten sind modulartig an der Verpackungsmaschine in einer Reihe aufeinander folgend und nebeneinander angeordnet. Um einen höheren Ausstoß an verpackten Zigarettenpackungen zu erhalten, wird ein weiteres Modul an der Maschine ergänzt, so dass gleichzeitig und zwangsläufig die Fördergeschwindigkeit des Transportbandes sowie die Bildung von zu verpackenden Zigarettengruppen erhöht werden muss.

Darüber hinaus ist in EP-A-0 268 917 eine Verpackungsmaschine für Zigarettenpackungen offenbart, die zwei selbständig arbeitende Fertigungsbahnen mit Falt- und Förderaggregaten aufweist. Die Aggregate der beiden Fertigungsbahnen sind gesondert und damit unabhängig voneinander angetrieben, so dass bei Störungen oder Betriebsunterbrechungen im Bereich einer Fertigungsbahn die andere weiterarbeiten kann.

Ausgehend von diesem Stand der Technik ist es Aufgabe der vorliegenden Erfindung, bei einer Maschine zur Herstellung von Zigarettenpackungen die Herstellung von Zigarettenpackungen flexibler zu gestalten, wobei der bauliche Aufwand möglichst gering und leicht durchführbar sein soll.

Gelöst wird diese Aufgabe durch eine Maschine zur Herstellung von Zigarettenpackungen, wobei jede Packung eine im Umhüllungsmaterial eingehüllte Zigarettengruppe aufweist, die Maschine eine Anzahl an Förderorganen aufweist und jedes Förderorgan mehrere Förderelemente aufweist, die in Kontakt mit der Zigarettengruppe und/oder dem Umhüllungsmaterial gebracht werden und mit jeweils einem Förderelement eines angrenzenden Förderorgan zusammenwirken, die dadurch weitergebildet wird, dass die Förderelemente jedes Förderorgans in ihrer Anzahl reduzierbar oder erhöhbar sind, wodurch bei gleicher Maschinengeschwindigkeit die Produktionsleistung der Maschine anpassbar ist.

Die Erfindung beruht auf dem Gedanken, dass die Fördergeschwindigkeit der Förderorgane konstant bleibt und gleichzeitig die Produktionsleistung variabel gestaltbar ist. Unter dem Begriff "Produktionsleistung" wird insbesondere die Leistung der Maschine verstanden, eine Anzahl an fertigen Zigarettenpackungen in einer bestimmten Zeiteinheit herzustellen. Hierbei werden die Zigaretten an einer Blockbildungsstation zu einer Zigarettengruppe gebildet, die nachfolgend mit Umhüllungsmaterial umwickelt wird und an einen Stauförderer abgegeben wird. Ferner wird im vorliegendem Zusammenhang unter dem Begriff "Maschinengeschwindigkeit" die Geschwindigkeit verstanden, mit der einerseits die Förderorgane angetrieben werden und andererseits die Geschwindigkeit, mit der eine gebildete Zigarettengruppe von der Blockbildungsstation zur Abgabestation bzw. dem Stauförderer transportiert wird. Durch die Antriebsgeschwindigkeit der Förderorgane ist auch die Fördergeschwindigkeit der hergestellten Zigarettengruppen bestimmt, da die Förderorgane synchron zueinander abgestimmt bzw. angetrieben werden.

Durch die festgelegte Fördergeschwindigkeit der Zigarettengruppen und die Anzahl der Förderorgane bzw. Faltvorrichtungen usw. ist die Produktionsleistung der Maschine festgelegt. Erfindungsgemäß ist vorgesehen, die Produktionsleistung eines zu verpackenden Zigarettenformates flexibler zu gestalten bzw. zu variieren, ohne dass die Geschwindigkeit der Antriebsorgane verändert wird. Insofern ist die Produktionsleistung bezogen auf die Produktionsleistung vor der Anpassung, bzw. auf die gleich bleibende Fördergeschwindigkeit der Organe oder Zigarettengruppen skalierbar bzw. variabel.

Bei der aus dem Stand der Technik bekannten Maschine zur Herstellung von Zigarettenpackungen ist es zur Anpassung der Produktionsleistung lediglich möglich, die Maschinengeschwindigkeit zu erhöhen bzw. abzusenken, da die Anzahl der Förderelemente auf den Förderorganen fest vorgegeben ist. Hierbei ist besonders zu beachten, dass für Teilprozesse bei der Herstellung der Zigarettenpackungen bestimmte Zeiten einzuhalten sind. Beispielsweise sind bei der Beleimung von Verpackungszuschnitten die Abbindezeiten für die Klebstoffe genau zu berücksichtigen, da ansonsten die Zuschnitte nicht miteinander verkleben, z.B. wenn der Klebstoff bei einer zu geringen Maschinengeschwindigkeit zu schnell aushärtet. Dies führt zu starken Einschränkungen bei einer Maschine, deren Maschinengeschwindigkeit variiert wird.

Insbesondere entspricht das Verhältnis der angepassten Produktionsleistung zu der Produktionsleistung vor der Anpassung dem Verhältnis natürlicher ganzer Zahlen, so dass die jeweils miteinander zusammenwirkenden Elemente der Förder- bzw. Faltorgane ohne Änderung der Antriebsgeschwindigkeit zusammenwirken. Dadurch ist die Produktionsleistung stufenweise bzw. abgestaffelt skalierbar, wobei die Produktionsleistung nach der Anpassung der Maschine entsprechend erniedrigt oder erhöht ist.

Ferner wird gemäß einer vorteilhaften Weiterbildung der Erfindung vorgeschlagen, dass die Maschine derart ausgebildet ist, dass mehrere Formate verarbeitbar sind. Durch Ausnutzung der an der Maschine vorgesehenen Organe und deren entsprechende Zuordnung zu weiteren Elementen bzw. Organen der Maschine ist es möglich, dass mehrere verschiedene Zigarettenformate auf derselben Maschine verpackt werden.

Dazu ist vorgesehen, dass die Maschine bezüglich ihrer Förderorgane und/oder Förderelemente an die Anzahl der zu verarbeitenden Formate anpassbar ist.

Vorteilhafterweise sind die Förderorgane und/oder die Förderelemente umrüstbar oder austauschbar. Die Förderorgane können derart umrüstbar sein, dass die Förderelemente auf einem Förderorgan in ihrer Anzahl reduziert oder erhöht werden, so dass die Produktionsleistung je nach Anforderung variierbar ist. Die Umrüstung kann beispielsweise durch ein manuelles Einsetzen der Förderelemente erfolgen. Alternativ werden die Förderorgane automatisch bspw. auf Knopfdruck angepasst.

Insbesondere sind die Förderelemente aktivierbar oder deaktivierbar, so dass die bereits vorhandenen Förderelemente abgeschaltet oder zugeschaltet werden, ohne dass ein manueller Einbau bzw. Ausbau der Förderelemente an den Förderorganen bei einer Änderung der Produktionsleistung erfolgen muss. Die Aktivierung bzw. Deaktivierung der Förderelemente kann automatisch durch einen Steuerbefehl, z.B. durch Betätigung eines Knopfes, erfolgen.

Um die Förderelemente einfach auszutauschen bzw. deren Förderorgane an die jeweiligen Produktionsbedingungen durch einen manuellen Einbau oder Ausbau anzupassen, sind die Förderelemente auf den Förderorganen lösbar angeordnet.

Darüber hinaus ist es von Vorteil, wenn die Förderorgane lösbar an der Maschine angeordnet sind, so dass durch den Austausch eines kompletten Förderrades schnell eine Anpassung vorgenommen werden kann.

In einer Weiterbildung ist ferner vorgesehen, dass dieselben Förderorgane und/oder dieselben Förderelemente und/oder dieselben Faltorgane jeweils einem Format zugeordnet sind, so dass die vorgesehene Korrespondenz bzw. gegenseitige Zuordnung der synchron angetriebenen Organe erhalten bleibt.

Ferner wird vorgeschlagen, dass für wenigstens zwei unterschiedliche Formate an den Förderorganen jeweils miteinander korrespondierende Förderelemente für jedes Format vorgesehen sind. Dadurch ist die Maschine in der Lage, mehrere Formate zu verarbeiten, ohne dass ein Austausch von Förderelementen bzw. Förderorganen erforderlich ist. Hierbei werden für jedes Zigarettenformat Förderelemente an den Förderorganen vorgesehen, die ausschließlich nur dieses Zigarettenformat fördern, während die anderen Förderelemente eines zweiten Formates nicht dafür vorgesehen sind. Dadurch wird die Herstellung von Zigarettenpackungen an einer derartigen Maschine ebenfalls flexibel gestaltet.

Dazu ist für den laufenden Betrieb vorgesehen, dass nur ein Format an der Maschine verarbeitbar ist, wodurch die Förderelemente der anderen Formate deaktiviert sind.

Hierzu ist es von Vorteil, dass bei einem Formatwechsel die korrespondierenden Förderelemente des verarbeiteten Formats deaktivierbar sind und die korrespondierenden Förderelemente des zu verarbeitenden Formats aktivierbar sind.

In einer alternativen Weiterbildung der Erfindung wird vorgeschlagen, dass mehrere Formate gleichzeitig an der Maschine verarbeitbar sind.

Überdies sind die Förderelemente mit Auslässen für die Gruppen oder mit Taschen zur Förderung der Gruppen und/oder der Packungen oder mit Förderköpfen zur Förderung des Umhüllungsmaterials und mit Faltvorrichtungen zum Falten des Umhüllungsmaterials versehen.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: schematisch eine Maschine zur Herstellung von Zigarettenpackungen;
- Fig. 2: eine Variation der Maschine (Fig. 1) in einer schematischen Darstellung;
- Fig. 3: eine Maschine mit maximaler Produktionsleistung bei einem Zigarettenformat in einer schematischen Darstellung und
- Fig. 4: schematisch ein weiteres Ausführungsbeispiel einer Maschine.

In den folgenden Figuren sind jeweils gleiche oder gleichartige Teile bzw. Elemente mit den selben Bezugsziffern bezeichnet, so dass auf eine erneute Vorstellung verzichtet wird und lediglich die Abweichungen der in diesen Figuren dargestellten Ausführungsbeispiele gegenüber dem ersten Ausführungsbeispiel erläutert werden.

In Fig. 1 ist schematisch eine Maschine 10 zur Herstellung von Zigarettenpackungen mit ihren wesentlichen Bestandteilen dargestellt. Die wiedergegebene Packmaschine 10 dient zum Verpacken von Verpackungsguteinheiten in Form von Zigarettengruppen 17, die der Maschine 10 mittels eines Transportrades 18 zugeführt werden, dessen einzelne Aufnahmetaschen 16 aus einem mit einzelnen Zigaretten befüllten Stauschacht 15 mit den Zigarettenblöcken 17 gefüllt werden.

Zur Herstellung von quaderförmigen Weichpackungen werden die Zigarettengruppen 17 in mehrere Umhüllungskomponenten während ihres Transportes von der Blockbildestation mit dem Stauschacht 15 zu einem Stauförderer 60 eingeschlagen.

Die Umhüllungskomponenten bestehen in der Regel aus Alufolie und einem Papierblankett, wobei die Alufolie eine Innenumhüllung und das Papierblankett eine Außenumhüllung bilden. Die zur Herstellung der Zigarettenpackungen bzw. deren Innen- und Außenumhüllungen erforderlichen Faltungen z. B. Schlauchfaltungen, Kopffaltungen sowie Bodenfaltungen werden durch die nachstehend beschriebenen Elemente der Packmaschine 10 ausgeführt.

Die Zigarettengruppen 17 in den Aufnahmetaschen 16 werden von dem Transportrad 18 an ein weiteres Transportrad 20 übergeben. In einer Alternative wird an Stelle des Transportrades 18 ein so genanntes Kammernband eingesetzt. Eine von dem Transportrad 18 übergebene Zigarettengruppe 17 wird von einem Aufnahmekopf 21 des Transportrades 20 übernommen. Der Aufnahmekopf 21 wird vor der Aufnahme der Zigarettengruppe 17 mittels einer Kragenzufuhreinheit 22 mit einem Deckel 24 versehen. Ein Deckel 24 wird hierfür mittels eines Kopfelementes 23 der Kragenzufuhreinheit 22 in einen leeren Aufnahmekopf 21 übergeben.

Nach der Aufnahme einer Zigarettengruppe 17 erfolgen Faltungen an Faltorganen 25 und 26, die jeweils mit Förderelementen 125 bzw. 126 ausgestattet sind. Nach den Faltvorgängen wird die Zigarettengruppe 17 an einen Aufnahmekopf 31 eines nachfolgend angeordneten Transportrades 30 übergeben. Nach der Übergabe wird einer Couponzuführeinheit 35 mittels eines Kopfelementes 36 ein Coupon der Zigarettengruppe 17 in einem Aufnahmekopf 31 zugeführt. Anschließend wird die Zigarettengruppe 17 zu einem weiteren Transportrad 40 befördert.

Das Transportrad 40 verfügt über Aufnahmeköpfe 41, denen vor der Übergabe der Zigarettengruppe 17 ein Papierblankett 45 zugeführt wird. Anschließend erfolgt die Herstellung einer fertigen Zigarettenpackung auf dem Transportrad 40, so dass nachfolgend die hergestellte Zigarettenpackung 17 an ein Taschenrad 50 übergeben wird, das die fertig hergestellten Zigarettenpackungen 51 an einen Stauförderer 60 übergibt. Der Stauförderer 60 dient zum Sammeln und Überführen der hergestellten Zigarettenpackungen zu einer nicht weiter dargestellten Zellophaniermaschiene zwecks Einhüllung in eine Klarsichtfolie.

Gemäß der Erfindung werden die Transporträder 18, 20, 30, 40, 50 synchron betrieben, so dass die regelmäßig angetriebenen Elemente 16, 21, 31, 41, 51 auf den Transporträdern 18, 20, 30, 40, 50 gleichmäßig miteinander zusammenwirken, so dass kontinuierlich Zigarettenpackungen hergestellt werden. Darüber hinaus sind weitere Arbeitsorgane an den Transporträdern vorgesehen zur Zufuhr von Umhüllungsmaterial bzw. zur Faltung des zugeführten Umhüllungsmaterials, wobei deren Elemente ebenfalls regelmäßig an den Organen angeordnet sind. Der Antrieb dieser Arbeitsorgane ist ebenfalls mit dem Antrieb der Transporträder synchronisiert.

Zur flexiblen Anpassung der Produktionsleistung der Maschine 10 sind an den Transporträdern 20, 30, 40 jeweils weitere Aufnahmeplätze 28, 32 bzw. 42 vorgesehen zur Aufnahme entsprechender Transportelemente. Zusätzlich sind an den weiteren Arbeitsorganen der Maschine 10, z. B. Kragenzufuhreinheit 22, Couponzuführeinheit 35, ebenfalls Aufnahmeplätze 29 bzw. 38 ausgebildet (Fig. 2). Durch Einsetzen oder Umrüsten entsprechender Elemente an den Transport- bzw. Arbeitsorganen wird die Anzahl der entsprechenden Elemente erhöht (Fig. 3).

In Fig. 3 ist schematisch eine Verpackungsmaschine 10 gezeigt, die durch die Aufnahme weiterer Aufnahmeköpfe und durch die Ergänzung der Zufuhreinrichtungen bzw. Faltorgane umgerüstet wurde. Zusätzlich wurden weitere Stauschächte 15 an der Blockbildestation ausgebildet. Die drei Schächte 15 füllen jeweils Zigarettengruppen eines Formates in die Taschen 16 des Transportrades 18 ein. Durch die Erhöhung der Anzahl der Förderelemente bzw. Arbeitselemente werden bei einer gleich bleibenden Maschinengeschwindigkeit (Fig. 1) die gesamte Produktionsleistung erhöht, da mehr Zigarettenpackungen transportiert und hergestellt werden. Im vorliegenden Fall wurde die gesamte Produktionsleistung hinsichtlich der in Fig. 1 gezeigten Maschine 10 um den Faktor 3 erhöht.

Die Produktionsleistung bezüglich eines Formates kann ebenfalls auf ein Drittel dadurch reduziert werden, dass bei dem Ausführungsbeispiel gemäß Fig. 3 entsprechende und zusammenwirkende Elemente auf den Transportorganen bzw. Arbeitsorganen entfernt oder abgeschaltet werden, so dass die Maschine 10 gemäß dem in Fig. 1 dargestellten Prinzip betrieben wird. Dadurch wird die Maschine bei gleicher Maschinengeschwindigkeit in der Produktionsleistung bezüglich des hergestellten Zigarettenformates ebenfalls um ein Drittel reduziert.

Der Vorteil der erfindungsgemäßen Lösung besteht darin, dass die zur Herstellung notwendigen Werkzeuge bzw. Elemente weiter verwendet werden, während nicht benötigte Teile entfernt oder deaktiviert werden. Darüber hinaus ist eine Maschine nach dem hier dargestellten Prinzip z.B. durch einen kompletten Austausch von Förderorganen auch umrüstbar, so dass keine aufwendigen Umbaumaßnahmen an der Maschine vorgenommen werden müssen. Hierbei bleibt die Geschwindigkeit der Maschine bzw. der Antrieb der Arbeitsorgane konstant. Insgesamt ergeben sich durch die erfindungsgemäße Maschine Variationsmöglichkeiten in Bezug auf die Produktionsleistung und/oder der zu verarbeitenden Zigarettenformate.

In Fig. 4 ist schematisch ein weiteres Ausführungsbeispiel einer erfindungsgemäßen Verpackungsmaschine 10 gezeigt, wobei hier mehrere Zigarettenformate verarbeitbar sind, wobei jeder der Schächte 15 mit einem anderen Zigarettenformat befüllt ist. Bei dieser Verpackungsmaschine 10 ist eine Anpassung an die verschiedenen Formate dadurch möglich, dass für jedes Zigarettenformat ein bestimmter korrespondierender Satz von Förderelementen 21, 31, 41, 51 der jeweiligen Transporträder 20, 30 ,40, 50 vorgesehen sind. Bei einem Formatwechsel werden die miteinander korrespondierenden Aufnahmeköpfe 21, 31, 41 des verarbeiteten Formats abgeschaltet und die anderen Kopfelemente für ein anderes Format aktiviert. In einer Alternative werden an dieser Verpackungsmaschine 10 mehrere Zigarettenformate gleichzeitig d.h. nebeneinander an derselben Verpackungsmaschine hergestellt. Dadurch wird ebenfalls die gesamte Produktionsleistung der hergestellten Zigarettenpackungen gesteigert, obwohl die Maschinengeschwindigkeit konstant gehalten wird.

### Bezugszeichenliste

- 10: Maschine
- 15: Schacht
- 16: Aufnahmetaschen
- 17: Zigarettengruppe
- 18: Transportrad
- 20: Transportrad
- 21: Aufnahmekopf
- 22: Kragenzufuhreinheit
- 23: Kopfelement
- 24: Deckel
- 25: Faltorgan
- 26: Faltorgan
- 28: Aufnahmeplatz
- 29: Aufnahmeplatz
- 30: Transportrad
- 31: Aufnahmekopf
- 32: Aufnahmeplatz
- 35: Couponzuführeinheit
- 36: Kopfelement
- 37: Coupon
- 38: Aufnahmeplatz
- 40: Transportrad
- 41: Aufnahmekopf
- 42: Aufnahmeplatz
- 45: Papierblankett
- 50: Taschenrad
- 51: Zigarettenpackung
- 60: Stauförderer
- 125: Faltelement
- 126: Faltelement

## Patentansprüche

1. Maschine (10) zur Herstellung von Zigarettenpackungen (51), wobei jede Packung (51) eine im Umhüllungsmaterial (24, 37, 45) eingehüllte Zigarettengruppe (17) aufweist, die Maschine (10) eine Anzahl an Förderorganen (20, 30, 40) aufweist und jedes Förderorgan (20, 30, 40) mehrere Förderelemente (21, 31, 41) aufweist, die in Kontakt mit der Zigarettengruppe (17) und/oder dem Umhüllungsmaterial (24, 37, 45) gebracht werden und mit jeweils einem Förderelement (21, 31, 41) eines angrenzenden Förderorgans (20, 30, 40) zusammenwirken, **dadurch gekennzeichnet, dass** die Förderelemente (21, 31, 41) jedes Förderorgans (20, 30, 40) in ihrer Anzahl reduzierbar oder erhöhbar sind, wodurch bei gleicher Maschinengeschwindigkeit die Produktionsleistung der Maschine (10) anpassbar ist.

2. Maschine (10) nach Anspruch 1, **dadurch gekennzeichnet, dass** das Verhältnis der angepassten Produktionsleistung zu der Produktionsleistung vor der Anpassung dem Verhältnis natürlicher ganzer Zahlen entspricht.

3. Maschine (10) nach einem der Ansprüche 1 bis 2, **dadurch gekennzeichnet, dass** die Maschine (10) derart ausgebildet ist, dass mehrere Formate verarbeitbar sind.

4. Maschine (10) nach einem der Ansprüche 1 bis 3, **dadurch gekennzeichnet, dass** die Maschine (10) bezüglich ihrer Förderorgane (20, 30, 40) und/oder Förderelemente (21, 31, 41) an die Anzahl der zu verarbeitenden Formate anpassbar ist.

5. Maschine (10) nach einem oder mehreren der Ansprüche 1 bis 4, **dadurch gekennzeichnet, dass** die Förderorgane (20, 30, 40) und/oder die Förderelemente (21, 31, 41) umrüstbar oder austauschbar sind.

6. Maschine (10) nach einem oder mehreren der Ansprüche 1 bis 5, **dadurch gekennzeichnet, dass** die Förderelemente (21, 31, 41) aktivierbar oder deaktivierbar sind.

7. Maschine (10) nach einem oder mehreren der Ansprüche 1 bis 6, **dadurch gekennzeichnet, dass** die Förderelemente (21, 31, 41) auf den Förderorganen (20, 30, 40) lösbar angeordnet sind.

8. Maschine (10) nach einem oder mehreren der Ansprüche 1 bis 7, **dadurch gekennzeichnet, dass** die Förderorgane (20, 30, 40) lösbar an der Maschine (10) angeordnet sind.

9. Maschine (10) nach einem oder mehreren der Ansprüche 1 bis 8, **dadurch gekennzeichnet, dass** dieselben Förderorgane (20, 30, 40) und/oder dieselben Förderelemente (21, 31, 41) jeweils einem Format zugeordnet sind.

10. Maschine (10) nach Anspruch 1, **dadurch gekennzeichnet, dass** für wenigstens zwei verschiedene Formate an den Förderorganen (20, 30, 40) jeweils miteinander korrespondierende Förderelemente (21, 31, 41) für jedes Format vorgesehen sind.

11. Maschine (10) nach Anspruch 10, **dadurch gekennzeichnet, dass** jeweils nur ein Format an der Maschine (10) verarbeitbar ist.

12. Maschine (10) nach Anspruch 10 oder 11, **dadurch gekennzeichnet, dass** bei einem Formatwechsel die korrespondierenden Förderelemente (21, 31, 41) des verarbeiteten Formates deaktivierbar sind und die korrespondierenden Förderelemente (21, 31, 41) des zu verarbeitenden Formats aktivierbar sind.

13. Maschine (10) nach Anspruch 10, **dadurch gekennzeichnet, dass** mehrere Formate gleichzeitig an der Maschine (10) verarbeitbar sind.

14. Maschine (10) nach einem der Ansprüche 1 bis 13, **dadurch gekennzeichnet, dass** die Förderelemente (21, 31, 41) mit Auslässen für die Gruppen (17) oder mit Taschen zur Förderung der Gruppen (17) und/oder der Packungen oder mit Förderköpfen (23, 36) zur Förderung des Umhüllungsmaterials (24, 37, 45) und mit Faltvorrichtungen (25, 26) zum Falten des Umhüllungsmaterials (24, 37, 45) versehen sind.

## Claims

1. Machine (10) for producing cigarette packs (51), wherein each pack (51) comprises a cigarette group (17) enclosed in the wrapping material (24, 37, 45), the machine (10) comprises a number of conveyors (20, 30, 40) and each conveyor (20, 30, 40) comprises a plurality of conveyor elements (21, 31, 41) that are brought into contact with the cigarette group (17) and/or the wrapping material (24, 37, 45) and interact with in each case one conveyor element (21, 31, 41) of an adjoining conveyor (20, 30, 40), **characterized in that** the conveyor elements (21, 31, 41) of each conveyor (20, 30, 40) may be reduced or increased in number so that, given the same machine speed, the production rate is adaptable to the machine (10).

2. Machine (10) according to claim 1, **characterized in that** the ratio of the adapted production rate to the production rate prior to adaptation corresponds to the ratio of natural whole numbers.

3. Machine (10) according to one of claims 1 to 2, **characterized in that** the machine (10) is designed in a way that allows processing of a plurality of formats.

4. Machine (10) according to one of claims 1 to 3, **characterized in that** the machine (10) is adaptable in terms of its conveyors (20, 30, 40) and/or conveyor elements (21, 31, 41) to the number of formats to be processed.

5. Machine (10) according to one or more of claims 1 to 4, **characterized in that** the conveyors (20, 30, 40) and/or the conveyor elements (21, 31, 41) are convertible or exchangeable.

6. Machine (10) according to one or more of claims 1 to 5, **characterized in that** the conveyor elements (21, 31, 41) may be activated and deactivated.

7. Machine (10) according to one or more of claims 1 to 6, **characterized in that** the conveyor elements (21, 31, 41) are disposed detachably on the conveyors (20, 30, 40).

8. Machine (10) according to one or more of claims 1 to 7, **characterized in that** the conveyors (20, 30, 40) are disposed detachably on the machine (10).

9. Machine (10) according to one or more of claims 1 to 8, **characterized in that** the same conveyors (20, 30, 40) and/or the same conveyor elements (21, 31, 41) are associated in each case with a format.

10. Machine (10) according to claim 1, **characterized in that** for at least two different formats on the conveyors (20, 30, 40) in each case mutually corresponding conveyor elements (21, 31, 41) are provided for each format.

11. Machine (10) according to claim 10, **characterized in that** in each case only one format may be processed on the machine (10).

12. Machine (10) according to claim 10 or 11, **characterized in that** in the event of a format change the corresponding conveyor elements (21, 31, 41) of the processed format may be deactivated and the corresponding conveyor elements (21, 31, 41) of the format to be processed may be activated.

13. Machine (10) according to claim 10, **characterized in that** a plurality of formats may be processed simultaneously on the machine (10).

14. Machine (10) according to one of claims 1 to 13, **characterized in that** the conveyor elements (21, 31, 41) are provided with outlets for the groups (17) or with pockets for conveying the groups (17) and/or the packs or with conveying heads (23, 36) for conveying the wrapping material (24, 37, 45) and with folding devices (25, 26) for folding the wrapping material (24, 37, 45).

## Revendications

1. Machine (10) pour la fabrication de paquets de cigarettes (51), chaque paquet (51) présentant un groupe de cigarettes (17) enveloppé dans un matériau d'emballage (24, 37, 45), la machine (10) présentant un certain nombre d'organes de transport (20, 30, 40) et chaque organe de transport (20, 30, 40) présentant plusieurs éléments de transport (21, 31, 41) qui sont mis en contact avec le groupe de cigarettes (17) et/ou le matériau d'emballage (24, 37, 45) et coopèrent avec un élément respectif de transport (21, 31, 41) d'un organe de transport (20, 30, 40) adjacent, **caractérisée en ce que** les éléments de transport (21, 31, 41) de chaque organe de transport (20, 30, 40) peuvent voir leur nombre réduit ou augmenté, grâce à quoi, pour une vitesse de machine identique, le rendement de production peut être adapté.

2. Machine (10) selon la revendication 1, **caractérisée en ce que** le rapport entre le rendement de production adapté et le rendement de production avant l'adaptation correspond à un rapport de nombres entiers naturels.

3. Machine (10) selon l'une des revendications 1 à 2, **caractérisée en ce que** la machine (10) est réalisée de façon à pouvoir traiter plusieurs formats.

4. Machine (10) selon l'une des revendications 1 à 3, **caractérisée en ce que**, pour ce qui concerne ses organes de transport (20, 30, 40) et/ou ses éléments de transport (21, 31, 41), la machine (10) peut être adaptée au nombre des formats à traiter.

5. Machine (10) selon l'une ou plusieurs des revendications 1 à 4, **caractérisée en ce que** les organes de transport (20, 30, 40) et/ou les éléments de transport (21, 31, 41) peuvent être rééquipés ou échangés.

6. Machine (10) selon l'une ou plusieurs des revendications 1 à 5, **caractérisée en ce que** les éléments de transport (21, 31, 41) peuvent être activés ou désactivés.

7. Machine (10) selon l'une ou plusieurs des revendications 1 à 6, **caractérisée en ce que** les éléments de transport (21, 31, 41) sont disposés de façon amovible sur les organes de transport (20, 30, 40).

8. Machine (10) selon l'une ou plusieurs des revendications 1 à 7, **caractérisée en ce que** les organes de transport (20, 30, 40) sont disposés de façon amovible sur la machine (10).

9. Machine (10) selon l'une ou plusieurs des revendications 1 à 8, **caractérisée en ce que** les mêmes organes de transport (20, 30, 40) et/ou les mêmes éléments de transport (21, 31, 41) sont respectivement affectés à un format.

10. Machine (10) selon la revendication 1, **caractérisée en ce que**, pour au moins deux formats différents concernant les organes de transport (20, 30, 40), il est prévu, pour chaque format, des éléments de transport (21, 31, 41) correspondant respectivement l'un avec l'autre.

11. Machine (10) selon la revendication 10, **caractérisée en ce qu'**un seul format peut être à chaque fois traité sur la machine (10).

12. Machine (10) selon la revendication 10 ou 11, **caractérisée en ce que**, dans le cas d'un changement de format, les éléments de transport (21, 31, 41) correspondants du format traité peuvent être désactivés et les éléments de transport (21, 31, 41) correspondants du format à traiter peuvent être activés.

13. Machine (10) selon la revendication 10, **caractérisée en ce que** plusieurs formats peuvent être traités en même temps sur la machine (10).

14. Machine (10) selon l'une ou plusieurs des revendications 1 à 13, **caractérisée en ce que** les éléments de transport (21, 31, 41) sont munis de sorties pour les groupes (17) ou de poches pour le transport des groupes (17) et/ou des paquets ou de têtes transporteuses (23, 36) pour le transport du matériel d'emballage (24, 37, 45) ainsi que de dispositifs de pliage (25, 26) pour le pliage du matériau d'emballage (24, 37, 45).
